# EUROPÄISCHE PATENTSCHRIFT

(11) **EP 1 422 339 B1**
(45) Veröffentlichungstag und Bekanntmachung des Hinweises auf die Patenterteilung: **12.03.2008**
(21) Anmeldenummer: 03102415.1
(22) Anmeldetag: 04.08.2003
(51) Int. Cl.: D21F 2/00, D21F 3/04, D21G 9/00

(54) **Anordnung zur Übergabe einer Faserstoffbahn**
Arrangement for transfering a fibrous web
Arrangement de transfert d'une bande fibreuse

(30) Priorität: 22.10.2002 DE 10249040
(43) Veröffentlichungstag der Anmeldung: 26.05.2004
(73) Patentinhaber: Voith Patent GmbH, 89522 Heidenheim (DE)
(72) Erfinder: Grabscheid, Joachim, Dr., 89547 Gerstetten (DE); Rühl, Thomas, 73249 Wernau (DE); Satzger, Oswald, 89537 Giengen (DE); Kleiser, Georg, Dr., 73529 Schwäbisch Gmünd (DE); Lidar, Per-Ola, 64010 Högsjö (SE); Augscheller, Thomas, 89429 Bachhagel (DE)
(74) Vertreter: Kunze, Klaus

(56) Entgegenhaltungen:
- EP-A- 0 908 556
- WO-A-00/70142
- WO-A-98/44190
- WO-A-99/49130
- DE-A- 4 315 457
- DE-A- 10 161 989

## Beschreibung

Die Erfindung betrifft eine Anordnung zur Übergabe einer Papier-, Karton-, Tissue- oder einer anderen Faserstoffbahn von einem endlos umlaufenden, permeablen Band an ein endlos umlaufendes, impermeables Band in einer Maschine zur Herstellung und/oder Veredlung einer Faserstoffbahn, gemäß dem Oberbegriff des Anspruchs 1. Eine solche Anordnung ist aus dem Dokument WO-A-0 070 142 bekannt.

Impermeable Bänder werden zunehmend in Pressenpartien von Papiermaschinen eingesetzt, um so die Bahnführung zu verbessern.

Dabei bereitet jedoch die sichere Übergabe der Faserstoffbahn an das impermeable Band, insbesondere von einem permeablen Band aus, erhebliche Probleme.

Die Aufgabe der Erfindung ist es daher diese Übergabe mit relativ einfachen Mitteln sicherer zu gestalten.

Erfindungsgemäß wurde die Aufgabe durch die Merkmale des kennzeichnenden Teils des Anspruchs 1 gelöst.

Die glatte Oberfläche des impermeablen Bandes bildet die Grundlage für das Haften der Faserstoffbahn an diesem, wobei die Anpressung im Übergabebereich die Herausbildung ausreichend großer Haftkräfte noch verstärkt.

Die glatte Oberfläche verhindert außerdem eine Beeinträchtigung der Oberfläche der Faserstoffbahn während der Pressung.

Besonders einfach kann die Pressung dadurch realisiert werden, dass die Bänder von zwei, einen Übergabespalt bildenden Walzen gegeneinander gepresst werden.

Um dabei den Aufwand für diese Walzenanordnung zu minimieren, sollte der Pressdruck während der Übergabe relativ klein sein. Vorzugsweise sollte die Linienkraft im Übergabespalt maximal 20 KN/m betragen, so dass es nicht zur Entwässerung der Faserstoffbahn kommt.

Zur Herausbildung ausreichender Haftkräfte sollte die Linienkraft im Übergabespalt jedoch mindestens 5 KN/m betragen.

Die Sicherheit der Übergabe der Faserstoffbahn kann noch dadurch verbessert werden, dass das permeable Band die mit dem impermeablen Band in Kontakt stehende Walze nach dem Übergabespalt mit mindestens 4 ° oder zumindest 25 mm umschlingt. Diese Nachumschlingung verlängert die Kontaktzeit zwischen dem impermeablen Band und der Faserstoffbahn bis zur Wegführung des permeablen Bandes. Auch diese verlängerte Kontaktzeit unterstützt die Herausbildung der Haftkräfte.

Eine einfache und kompakte Pressanordnung ergibt sich, wenn die Faserstoffbahn vor der Übergabe, vorzugsweise gemeinsam mit dem permeablen Band durch einen Pressspalt zur Entwässerung läuft.

Außerdem ist vorgesehen, daß die Faserstoffbahn nach der Übergabe gemeinsam mit dem impermeablen Band durch einen von zwei Presswalzen gebildeten Press- oder Glättspalt läuft.

Hierbei ist es möglich, dass die Faserstoffbahn im, auf die Übergabe folgenden Glättspalt mit einer glatten Presswalze in Kontakt kommt. Diese glatte Presswalze sowie das gegenüberliegende, glatte Band führen so zu einer zweiseitigen Glättung.

Es ist jedoch auch möglich, dass die Faserstoffbahn nach der Übergabe gemeinsam mit dem impermeablen Band und einem gegenüberliegenden, vorzugsweise wasseraufnehmenden Band durch den folgenden Pressspalt läuft. In diesem Pressspalt kommt es dann zu einer einseitigen Entwässerung zum wasseraufnehmenden Band hin.

Nachfolgend soll die Erfindung an zwei Ausführungsbeispielen näher erläutert werden. In der beigefügten Zeichnung zeigt:
- Figur 1:: eine schematische Darstellung einer Übergabeanordnung mit folgendem Glättspalt und
- Figur 2:: eine Übergabeanordnung mit folgendem Pressspalt.

In beiden Fällen durchläuft die Faserstoffbahn 1 gemeinsam mit beidseitig je einem wasseraufnehmenden, permeablen Band 3,7 in Form eines endlos umlaufenden Pressfilzes, den von zwei Presswalzen 5 gebildeten, ersten Pressspalt der Pressenpartie zur Entwässerung der Faserstoffbahn 1. Anschließend umschlingt das untere Band 3 eine besaugte Leitwalze 10, deren Unterdruck die Haftung der Faserstoffbahn 1 an diesem permeablen Band 3 soweit verstärkt, dass das obere Band 7 von der Faserstoffbahn 1 problemlos weggeführt werden kann.

Vom nunmehr die Faserstoffbahn 1 allein führenden, permeablen Band 3 wird die Faserstoffbahn 1 an ein folgendes, endlos umlaufendes, impermeables und glattes Band 2 übergeben.

Um diese Übergabe sicher zu gestalten, werden die beiden Bänder 2,3 während der Übergabe von zwei Walzen 4 gegeneinander gepresst. In diesem Übergabespalt herrscht eine Linienkraft zwischen 5 und 20 KN/m, was ausreicht, um die Haftung der Faserstoffbahn 1 am glatten, impermeablen Band 2 in genügendem Maß zu entwickeln, wobei jedoch keine Entwässerung herbeigeführt wird.

Um die Kontaktzeit zwischen dem impermeablen Band 2 und der Faserstoffbahn 1 bis zum Wegführen des permeablen Bandes 3 zu verlängern, umschlingt das permeable Band 3 die mit dem impermeablen Band 2 in Kontakt kommende Walze 4 nach dem Übergabespalt noch um ca. 4 bis 8°. Auch dies fördert die Haftung der Faserstoffbahn 1 am impermeablen Band 2. Unabhängig vom Walzendurchmesser sollte die Nachumschlingung der Walze 4 zwischen 25 und 75 mm betragen.

Diese Nachumschlingung kann über eine Leitwalze 11 des permeablen Bandes 3 eingestellt und auch verändert werden.

Nach der Übergabe wird die Faserstoffbahn 1 vom oben liegenden, impermeablen Band 2 allein zu einem, von zwei Presswalzen 6 gebildeten Glätt- oder Pressspalt geführt.

Wie in Figur 1 dargestellt, läuft die Faserstoffbahn 1 nach der Übergabe gemeinsam mit dem impermeablen, glatten Band 2 durch einen Glättspalt, wobei das Band 2 und die untere Presswalze 6 die Glättflächen bilden. Nach dem Glättspalt wird die Faserstoffbahn 1 von der unteren, glatten Presswalze 6 an ein folgendes Band 9 übergeben.

Im Unterschied dazu läuft die Faserstoffbahn 1 gemäß Figur 2 gemeinsam mit dem impermeablen Band 2 sowie einem, auf der gegenüberliegenden Seite verlaufenden, endlosen und wasseraufnehmenden Band 8 durch einen Pressspalt zur Entwässerung. Dabei kommt es zu einer einseitigen Entwässerung zum unteren Band 8 hin. Während das untere, luftdurchlässige Band 8 eine besaugte Leitwalze 12 umschlingt, kann das impermeable Band 2 nach dem Pressspalt von der Faserstoffbahn 1 weggeführt werden.

## Patentansprüche

1. Anordnung zur Übergabe einer Papier-, Karton-, Tissue- oder einer anderen Faserstoffbahn (1) von einem endlos umlaufenden, permeablen Band (3) an ein endlos umlaufendes, impermeables Band (2) in einer Maschine zur Herstellung und/oder Veredlung einer Faserstoffbahn (1), wobei die Bänder (2,3) mit der dazwischen liegenden Faserstoffbahn (1) im Bereich der Übergabe gegeneinander gepresst werden und das impermeable Band (2) zumindest auf der, mit der Faserstoffbahn (1) in Kontakt kommenden Seite eine glatte Oberfläche besitzt, wobei
die Bänder (2,3) von zwei, einen Übergabespalt bildenden Walzen (4) gegeneinander gepresst werden und die Faserstoffbahn (1) nach der Übergabe gemeinsam mit dem impermeablen Band (2) durch einen von zwei Presswalzen (6) gebildeten Press- oder Glättspalt läuft, **dadurch gekennzeichnet, dass** die Linienkraft im Übergabespalt mindestens 5 KN/m und maximal 20 KN/m beträgt und dass das permeable Band (3) die mit dem impermeablen Band (2) in Kontakt stehende Walze (4) nach dem Übergabespalt mit mindestens 4° oder mit mindestens 25 mm umschlingt.

2. Anordnung nach Anspruch 1, **dadurch gekennzeichnet, dass**
die Faserstoffbahn (1) vor der Übergabe, vorzugsweise gemeinsam mit dem permeablen Band (3) durch einen Pressspalt zur Entwässerung läuft.

3. Anordnung nach Anspruch 1 oder 2, **dadurch gekennzeichnet, dass**
die Faserstoffbahn (1) im, auf die Übergabe folgenden Glättspalt mit einer glatten Presswalze (6) in Kontakt kommt.

4. Anordnung nach Anspruch 1 oder 2, **dadurch gekennzeichnet, dass**
die Faserstoffbahn (1) nach der Übergabe gemeinsam mit dem impermeablen Band (2) und einem gegenüberliegenden, vorzugsweise wasseraufnehmenden Band (8) durch den folgenden Pressspalt läuft.

## Claims

1. Arrangement for transferring a paper web, a paperboard web, a tissue web or another fibrous-material web (1) from an endlessly circulating, permeable belt (3) to an endlessly circulating, impermeable belt (2) in a machine for producing and/or converting a fibrous web (1), the belts (2, 3) being pressed together with the fibrous web (1) which lies between them in the region of the transfer and the impermeable belt (2) having a smooth surface at least on the side which comes into contact with the fibrous web (1), the belts (2, 3) being pressed against one another by two rolls (4) which form a transfer nip and, after the transfer, the fibrous web (1) running together with the impermeable belt (2) through a pressure nip or smoothing nip which is formed by two press rolls (6), **characterized in that** the line force in the transfer nip is at least 5 kN/m and at most 20 kN/m, and **in that** the permeable belt (3) wraps around the roll (4) which is in contact with the impermeable belt (2) after the transfer nip by at least 4° or for at least 25 mm.

2. Arrangement according to Claim 1, **characterized in that**, before the transfer, the fibrous web (1) runs through a pressure nip for dewatering, preferably together with the permeable belt (3).

3. Arrangement according to Claim 1 or 2, **characterized in that** the fibrous web (1) comes into contact with a smooth press roll (6) in the smoothing nip which follows the transfer.

4. Arrangement according to Claim 1 or 2, **characterized in that**, after the transfer, the fibrous web (1) runs through the following pressure nip together with the impermeable belt (2) and a belt (8) which lies opposite it and preferably absorbs water.

## Revendications

1. Agencement pour le transfert d'une nappe de papier, carton, papier-tissu ou d'une autre nappe fibreuse (1) d'une bande perméable entraînée sans fin (3) à une bande imperméable entraînée sans fin (2), dans une machine de fabrication et/ou d'amélioration d'une nappe fibreuse (1), les bandes (2, 3) étant pressées l'une contre l'autre avec la nappe fibreuse (1) située entre elles dans la région du transfert et la bande imperméable (2) possédant au moins du côté venant en contact avec la nappe fibreuse (1) une surface lisse, les bandes (2, 3) étant pressées l'une contre l'autre par deux rouleaux (4) formant une fente de transfert et la nappe fibreuse (1) passant après le transfert conjointement avec la bande imperméable (2) à travers une fente de pressage ou de lissage formée par deux rouleaux de pressage (6), **caractérisé en ce que**
la force linéaire dans la fente de transfert vaut au moins 5 KN/m et au maximum 20 KN/m et la bande perméable (3) entoure le rouleau (4) en contact avec la bande imperméable (2) après la fente de transfert avec un angle d'au moins 4° ou avec au moins une distance de 25 mm.

2. Agencement selon la revendication 1, **caractérisé en ce que** la nappe fibreuse (1) passe avant le transfert, de préférence conjointement avec la bande perméable (3), à travers une fente de pressage en vue de son égouttage.

3. Agencement selon la revendication 1 ou 2, **caractérisé en ce que** la nappe fibreuse (1) vient en contact avec un rouleau de pressage lisse (6) dans la fente de lissage suivant le transfert.

4. Agencement selon la revendication 1 ou 2, **caractérisé en ce que** la nappe fibreuse (1) passe après le transfert conjointement avec la bande imperméable (2) et une bande (8) opposée, de préférence recevant de l'eau, à travers la fente de pressage suivante.
